# EUROPÄISCHE PATENTSCHRIFT

(11) **EP 0 513 515 B1**
(45) Veröffentlichungstag und Bekanntmachung des Hinweises auf die Patenterteilung: **16.07.1997**
(21) Anmeldenummer: 92105745.1
(22) Anmeldetag: 03.04.1992
(51) Int. Cl.: G01N 23/04, G21F 5/02, G21F 1/08

(54) **Abschirmkörper, insbesondere für ein Gammagraphie-Gerät**
Shielding system, in particular for a gammagraphy device
Blindage pour un appareil de gammagraphie

(30) Priorität: 16.05.1991 DE 4116022
(43) Veröffentlichungstag der Anmeldung: 19.11.1992
(73) Patentinhaber: ISOTOPEN-TECHNIK DR. SAUERWEIN GMBH, D-42781 Haan (DE)
(72) Erfinder: Weinlich, Karl, W-5600 Wuppertal 2 (DE); Link, Rainer, Dr., W-5014 Kerpen-Horrem (DE)
(74) Vertreter: König, Reimar, Dr.-Ing.

(56) Entgegenhaltungen:
- EP-A- 0 012 005
- EP-A- 0 278 829
- WO-A-89/02153
- FR-A- 2 394 872
- GB-A- 2 061 080
- US-A- 3 593 594
- US-A- 4 314 157
- JAPANESE PATENTS GAZETTE Week 8729, Derwent Publications Ltd., London, GB; AN 87-202273 & JP-A-62 130 201 (TOSHIBA K.K.) 12 Juni 1987

## Beschreibung

Die Erfindung betrifft einen Abschirmkörper für ein Gammagraphie-Gerät mit einem aus einem Abschirmkörper ausfahrbaren Strahler, einer Kupplung für einen Ausfahrschlauch und einem ein Austreten von Strahlung im eingefahrenen Zustand des Strahlers verhindernden Kanal im Abschirmkörper.

Derartige Gammagraphie-Geräte dienen dem sicheren Umgang mit radioaktiven Strahlern beispielsweise bei der zerstörungsfreien Durchstrahlungsprüfung von Werkstücken. Diese Geräte müssen nicht nur einen sicheren Schutz des Bedienungspersonals gegen radioaktive Strahlung gewährleisten, wenn der Strahler in den Abschirmkörper zurückgefahren ist, sondern sie müssen auch eine sichere Fernbedienung beim Ausfahren des Strahlers aus dem Abschirmkörper bis in den Bereich eines Werkstücks ermöglichen. Um dies zu erreichen, sind Gammagraphie-Geräte bekannt, die ein hohes Maß an Sicherheit durch einen aufwendigen Strahlungsschutz sowie ein halb- oder vollautomatisches Betätigen gewährleisten. Diese Geräte sind indessen aufwendig gebaut und dementsprechend schwer sowie kompliziert in der Handhabung.

Der Erfindung liegt daher die Aufgabe zugrunde, einen einfach zu handhabenden Abschirmkörper für ein Gammagraphie-Gerät zu schaffen, der trotz eines ausreichenden Strahlenschutzes ein geringes Gewicht und eine hohe Sicherheit gegen fehlerhafte Bedienung gewährleistet.

Ausgehend von dieser Aufgabenstellung wird vorgeschlagen, daß im Abschirmkörper zur Führung eines verfahrbaren Strahlers erfindungsgemäß ein schraubenförmig verwundener Kanal angeordnet ist. Auf diese Weise kann durch den Ausfahrkanal des Abschirmkörpers keinerlei Strahlung austreten und ist an jeder Stelle des Kanals ausreichend Abschirmmasse vorhanden. Der Kanal läßt sich im Vergleich zu beispielsweise aus der US-Patentschrift 3 593 594 bekannten S-förmigen Kanälen kompakter ausführen, wodurch der Abschirmkörper kleiner und leichter wird.

Der Abschirmkörper kann wenigstens teilweise aus mit einem hitzebeständigen Bindemittel verdichteten Wolframpulver bestehen; er kann auch aus einem beispielsweise im wesentlichen kugelförmigen Teil aus einem Material hoher Dichte, beispielsweise abgereichertem Uran mit einem im wesentlichen diametral verlaufenden Kanal und einem vor dem Kanalausgang befindlichen, im wesentlichen zylindrischen Teil aus mit einem hitzebeständigen Bindemittel verdichtetem Wolframpulver mit dem darin angeordneten, axial versetzten und räumlich verwundenen Kanal bestehen. Die Urankugel ergibt eine in alle Richtungen gleichmäßig starke Abschirmung des Strahles, wenn dieser bis in den Kugelmittelpunkt zurückgefahren ist. Der vor den Kanalausgang befindliche zylindrische Teil aus Wolframpulver dient zum Abschirmen des Kanalausgangs und nimmt zu diesem Zweck den verwundenen Kanal auf, so daß auch in diesem Bereich eine sichere Abschirmung gewährleistet ist.

Da das zylindrische Teil aus mit einem hitzebeständigen Bindemittel verdichtetem Wolframpulver besteht, läßt sich der verwundene Kanal in einfacher Weise aus einem in das Wolframpulver eingebetteten, in eine diametrale Bohrung in der Urankugel hineinragenden Rohr herstellen.

Um eine fehlerhafte Bedienung auszuschließen, kann das erfindungsgemäße Gammagraphie-Gerät eine Sicherheitsverriegelung gegen ein Ausfahren des Strahlers ohne angeschlossenen Ausfahrschlauch und/oder ohne angeschlossene Fernbedienung für den Strahler versehen sein.

Im einzelnen kann die Sicherheitsverriegelung aus einem quer zur Kanalachse verschiebbaren Verriegelungsschieber für den Strahler in seiner eingefahrenen Stellung, einem axial verschiebbaren, mit der Bewegung des Strahlers kuppelbaren, den Verriegelungsschieber in der eingefahrenen Stellung des Strahlers freigebenden Verriegelungsstein und wenigstens einem durch die Kupplung des Ausfahrschlauchs betätigten, den Verriegelungsschieber bei nicht gekuppeltem Ausfahrschlauch freigebenden Riegel bestehen.

Der Verriegelungsschieber kann eine Querbohrung für den Verriegelungsstein und wenigstens eine Querbohrung für den Riegel sowie einen mit einer Einkerbung in einem Betätigungsrohr zusammenwirkenden Absatz in der Bohrung für den Verriegelungsstein aufweisen.

Des weiteren kann der Strahler an einem durch den Verriegelungsstein und das Betätigungsrohr geführten Kabel angeordnet und in einem gegenüber der Bohrung im Betätigungsrohr etwas verdickten Kopf angeordnet sein. Beim Zurückfahren des Strahlers wird auf diese Weise das Betätigungsrohr axial verschoben, nimmt den Verriegelungsstein mit und bewirkt ein Verriegeln des Strahlers durch den Verriegelungsschieber.

Gleichzeitig wird damit gewährleistet und angezeigt, daß der Strahler eingefahren ist.

Die Kupplung für die Fernbedienung kann entgegengesetzt zur Kupplung für den Ausfahrschlauch am Gammagraphie-Gerät angeordnet sein; sie betätigen axial verschiebbare, mit dem Verriegelungsschieber zusammenwirkende Verriegelungsstifte über Kupplungsmuffen im Sinne eines Entriegelns bei ordnungsgemäß gekuppeltem Ausfahrschlauch und gekuppelter bedienung.

Die Erfindung wird nachstehend anhand eines in der Zeichnung dargestellten Ausführungsbeispiels des näheren erläutert. In der Zeichnung zeigen:
- Fig. 1: einen Querschnitt durch einen erfindungsgemäßen Abschirmkörper für ein Gammagraphie-Gerät;
- Fig. 2: einen Längsschnitt durch das zylindrische Teil aus verdichtetem Wolframpulver;
- Fig. 3: einen Querschnitt durch das zylindrische Teil;
- Fig. 4: einen gegenüber der Fig. 2 um 90° versetzten Längsschnitt durch das zylindrische Teil;
- Fig. 5: einen schematischen Längsschnitt durch ein Gammagraphie-Gerät im verriegelten Zustand;
- Fig. 6: einen schematischen Längsschnitt durch das Gammagraphie-Gerät im entriegelten Zustand mit zurückgefahrenem Strahler; und
- Fig. 7: einen schematischen Längsschnitt durch das Gammagraphie-Gerät im entriegelten Zustand mit vorgefahrenem Strahler.

Das erfindungsgemäße Gammagraphie-Gerät weist ein zylindrisches Gehäuse 1 auf, das an beiden Enden mit einer Stirnplatte 2 verschlossen ist. Im mittleren Bereich des Gehäuses 1 ist eine Zwischenplatte 3 angeordnet. Das Gammagraphie-Gerät ist mit einem Traggriff 4 und einem Fuß 5 versehen, um es problemlos handhaben zu können.

Zwischen einer der Stirnplatten 2 und der Zwischenplatte 3 ist ein aus abgereichertem Uran bestehendes kugelförmiges Teil 6 eines Abschirmkörpers 23 angeordnet. Die Urankugel 6 besitzt zylindrische Fortsätze 7, die in entsprechende Ansätze der Stirnplatte 2 und der Zwischenplatte 3 eingreifen und die Urankugel 6 halten. Zwischen den zylindrischen Fortsätzen 7 erstreckt sich eine diametrale Bohrung aus einem bis zum Mittelpunkt der Urankugel 6 reichenden Teil 8 kleineren und einem Teil 9 größeren Durchmessers. An dem zylindrischen Fortsatz 7 mit der diametralen Bohrung 9 größeren Durchmessers schließt sich ein zylindrisches Teil 10 des Abschirmkörpers 23 an, das aus einem Rohrstück 11 aus mit einem hitzebeständigen Bindemittel verdichtetem Wolframpulver 12 besteht. Das Rohrstück 11 ist mit der Zwischenplatte 3 und der Stirnplatte 2 verschraubt. In das Wolframpulver 12 ist ein schraubenförmig gebogenes Rohr 13 eingebettet, das als Kanal 37 zum Ausfahren eines Gammastrahlers 18 dient. Ein Ende des Rohrs 13 ragt aus dem zylindrischen Teil 10 heraus und in die Bohrung 9 größeren Durchmessers in der Urankugel 6 hinein. Auf diese Weise geht der Kanal 37 direkt in die diametrale Bohrung 8 kleineren Durchmessers in der Urankugel 6 über.

Im Bereich der Stirnplatten 2 sind eine Kupplung 14 für einen Ausfahrschlauch mit einer Kupplungsmuffe 15 und eine Kupplung 16 für eine Fernbedienung mit einer Kupplungsmuffe 17 angeordnet. Die im einzelnen nicht dargestellte Fernbedienung läßt sich über die Kupplung 16 mit einer gelenkigen Verbindung 20 mit einem in einem Strahlerhaltekopf 19 angeordneten Gammastrahler 18 kuppeln. Zu diesem Zweck reicht ein flexibles Kabel 21 der Fernbedienung bis in den Bereich der Kupplung 16 und läßt sich beim Verbinden der Kupplung 16 mit der gelenkigen Verbindung 20 kuppeln.

In der Bohrung 8 ist ein axial verschiebbares Betätigungsrohr 22 angeordnet, dessen Innendurchmesser groß genug ist, um ein axiales Verschieben der gelenkigen Verbindung 20 und des flexiblen Kabels 21 zu erlauben. Der Durchmesser des Strahlerhaltekopfes 19 ist jedoch so groß, daß dieser nicht in das Betätigungsrohr 22 hinein zurückgezogen werden kann.

In den Fig. 2 bis 4 ist der Verlauf des Rohres 13 im zylindrischen Teil 10 in drei Schnitten dargestellt. Es ist ersichtlich, daß mit der räumlichen Verwindung des Rohres 13 und daraus folgend des Kanals 37 eine besondere Sicherheit gegen das Austreten von Gamma-Strahlen bei größtmöglicher Ausnutzung der Abschirmung gewährleistet ist.

Im Bereich der Kupplung 16 für die Fernbedienung ist ein quer zur Bewegungsrichtung des Gamma-Strahlers 18 verschiebbarer Verriegelungsschieber 24 angeordnet. Dieser Verriegelungsschieber wird, wie in Fig. 5 dargestellt, durch eine Druckfeder 25 in die dargestellte Stellung verschoben. In dieser Stellung ist der Gamma-Strahler 18 im Strahlerhaltekopf 19 gegen ein axiales Verschieben verriegelt, da weder eine Kupplung 14 für den Ausfahrschlauch noch eine Kupplung 16 für die Fernbedienung mit dem Gammagraphie-Gerät verbunden ist. Die Verriegelung ergibt sich dadurch, daß in dieser Stellung ein Verriegelungsstein 26 gegen die Wirkung einer Druckfeder 27 in eine Bohrung der Stirnplatte 2 verschoben ist, so daß der Verriegelungsschieber 24 in die dargestellte Lage gelangen kann. In dieser Lage sind sowohl ein Riegel in Gestalt eines Stiftes 28 als auch ein Riegel in Gestalt eines Stiftes 38 in entsprechende Bohrungen 33, 34 des Verriegelungsschiebers 24 eingerastet. Gleichzeitig hintergreift ein Absatz 36 in einer Querbohrung 32 im Verriegelungsschieber 24 eine Einkerbung 35 im Betätigungsrohr 22 und in der gelenkigen Verbindung 20 des Strahlerhaltekopfs 19; sie verhindert dadurch ein ungewolltes Heraustreten des Gamma-Strahlers 18 aus dem Kanal 37.

Werden nun, wie in Fig. 6 dargestellt, der Ausfahrschlauch über die Kupplung 14 und die Fernbedienung über die Kupplung 16 mit dem Gammagraphie-Gerät gekuppelt, so bewirken die Kupplungsmuffen 15 und 17 über einen Stift 31, einen Hebel 30 und eine Verbindung 29 das Zurückziehen des Riegels 28 und das Verschieben des Riegels 38, die damit aus den Bohrungen 33, 34 im Verriegelungsschieber 24 austreten. Nunmehr läßt sich der entriegelte Verriegelungsschieber 24 querverschieben, bis er in die in Fig. 6 dargestellte Lage gelangt. In dieser Lage fluchtet eine Querbohrung 32 im Verrlegelungsschieber 24 mit dem Verriegelungsstein 26, während der Absatz 36 aus dem Bereich der Einkerbung 35 in der gelenkigen Verbindung 20 und dem Betätigungsrohr 22 herausbewegt wird. Wird jetzt die gelenkige Verbindung 20 mittels des flexiblen Kabels 21 der Fernbedienung verschoben, gelangt der Verriegelungsstein 26 unter der Wirkung einer Druckfeder 27 in den Bereich der Querbohrung 32 und hält den Verriegelungsschieber 24 in der entriegelten Stellung fest. Der Gamma-Strahler 18 im Strahlerhalterkopf 19 läßt sich nunmehr mittels der gelenkigen Verbindung 20 und dem damit gekuppelten flexiblen Kabel 21 der Fernbedienung durch den Kanal 37 und die Kupplung 14 hindurch in den Ausfahrschlauch hineinbewegen, bis er in den Bereich gelangt, wo die zerstörungsfreie Werkstoffprüfung durchgeführt werden soll.

Nach Beendigung der Prüfung läßt sich der Gamma-Strahler 18 in umgekehrter Weise in den Abschirmkörper 23 zurückfahren, wonach sich wieder eine Verriegelung entsprechend Fig. 5 ergibt. In diesem Zustand lassen sich die Kupplungen 14, 15 vom Gammagraphie-Gerät lösen, das sich nunmehr an einen anderen Einsatzort transportieren läßt.

## Patentansprüche

1. Abschirmkörper (23) eines Gammagraphie-Gerätes, der zur Führung eines verfahrbaren Strahlers (18) einen schraubenförmig verwundenen Kanal (37) aufweist.

2. Abschirmkörper nach Anspruch 1, dadurch gekennzeichnet, daß er wenigstens teilweise (10) aus mit einem hitzebeständigen Bindemittel verdichtetem Wolframpulver (12) besteht.

3. Abschirmkörper nach Anspruch 2, gekennzeichnet durch ein im wesentlichen kugelförmiges Teil (6) aus abgereichertem Uran mit einem im wesentlichen diametral verlaufenden Kanal (8,9) und einem vor dem Kanalausgang befindlichen, im wesentlichen zylindrischen Teil (10) aus mit einem hitzebeständigen Bindemittel verdichtetem Wolframpulver (12) mit dem schraubenförmig verwundenen Kanal (37).

4. Abschirmkörper nach Anspruch 3, dadurch gekennzeichnet, daß der schraubenförmig verwundene Kanal (37) aus einem in eine diametrale Bohrung (9) in der Urankugel (6) hineinragenden Rohr (13) besteht.

## Claims

1. Shielding body (23) of a gammagraphy device having a helically twisted passage (37) therein for guidance of a travelling radiator (18).

2. Shielding body according to claim 1, characterised in that it consists at least in part (10) of tungsten powder (12) consolidated by a heat resistant binder.

3. Shielding body according to claim 2, characterised by including a substantially spherical part (6) of depleted uranium with a substantially diametrally extending passage (8, 9) therein and a substantially cylindrical part (10), located in front of the mouth of said passage, consisting of tungsten powder (12) consolidated with a heat resistant binder and having the helically twisted passage (37) therein.

4. Shielding body according to claim 3, characterised in that the helically twisted passage (37) comprises a tube (13) projecting into a diametral bore (9) in the uranium sphere (6).

## Revendications

1. Corps de blindage (23) d'un appareil de gammagraphie, présentant un canal (37) enroulé en forme de spirale pour guider une source de rayonnement (18) qui peut être déplacée.

2. Corps de blindage selon la revendication 1, caractérisé par le fait qu'il est constitué, du moins partiellement (10), par de la poudre de tungstène (12) qui est comprimée avec un liant résistant à la chaleur.

3. Corps de blindage selon la revendicaton 2, caractérisé par une pièce (6), pour l'essentiel sphérique, en uranium appauvri comprenant un canal (8, 9) qui s'étend pour l'essentiel dans le sens radial, et par une partie (10), pour l'essentiel cylindrique, en poudre de tungstène (12) comprimée avec un liant résistant à la chaleur qui se trouve devant la sortie du canal et qui comprend le canal (37) enroulé en forme de spirale.

4. Corps de blindage selon la revendication 3, caractérisé par le fait que le canal (37) enroulé en forme de spirale est constitué par un tube (13) qui fait saillie dans un perçage radial (9) ménagé dans la sphère en uranium (6).
